# EUROPÄISCHE PATENTSCHRIFT

(11) **EP 0 039 371 B1**
(45) Veröffentlichungstag und Bekanntmachung des Hinweises auf die Patenterteilung: **11.09.1985**
(21) Anmeldenummer: 80102844.0
(22) Anmeldetag: 22.05.1980
(51) Int. Cl.: G08B 13/12

(54) **Nachfeldsicherung für einen Sicherheitszaun**
Surveillance device for the field behind a security fence
Dispositif de surveillance pour la zone derrière une clôture de sécurité

(30) Priorität: 25.02.1980 DE 3006999; 19.03.1980 DE 3010522
(43) Veröffentlichungstag der Anmeldung: 11.11.1981
(73) Patentinhaber: Blaser, Ernst, D-4200 Oberhausen-Osterfeld (DE); Blaser, Anna, D-4330 Mülheim Ruhr (DE); Tretschoks, Wilhelm, D-4630 Bochum (DE)
(72) Erfinder: Blaser, Ernst, D-4200 Oberhausen-Osterfeld (DE); Blaser, Anna, D-4330 Mülheim Ruhr (DE); Tretschoks, Wilhelm, D-4630 Bochum (DE)

## Beschreibung

Die Erfindung bezieht sich auf eine Nachfeldsicherung für einen Sicherheitszaun wie sie im Oberbegriff des Anspruchs 1 beschrieben ist.

Nach dem Stand der Technik werden alle physikalisch auswertbaren Detektionsmöglichkeiten angewandt. Die Vielzahl der Möglichkeiten sind Detektionen, die nicht mechanisch drahtgebunden sondern auf dem Gebiet der nieder- bis hochfrequenten Basis arbeiten. Alle diese Detektionen von Schall bis Laserlicht können auch durch andere Ereignisse, die nicht von einem intelligenten Täter verursacht werden, ausgelöst werden. Das sogenannte Ausfiltern von Objekten kleinerer Größenordnungen als ein menschlicher Körper ist als fragwürdig zu bezeichnen. Ein rein elektromeschanisch arbeitendes System scheiterte in der Vergangenheit an einer ganzen Reihe von technisch in der damaligen Zeit nicht lösbaren bzw. realisierbaren Problemen.

In der GB-PS-978 051 wurden einige theoretische Möglichkeiten aufgezeigt, die jedoch technisch nicht anwendbar sind. Ein Widerstandsdraht als Seele des Drahtes für das Geflecht war angezeigt, jedoch nicht die Probleme mit der Temperaturdrift bei Anwendung im Freigelände (Tag - Nacht, Sommer - Winter usw.). Auch die Probleme der Geflechtsherstellung, die bei bekannten Herstellverfahren für Geflechte erforderlichen vielen Verbindungen und deren Dichtigkeit gegen Wasser und Erdfeuchtigkeit wurden nicht gelöst und auch keine Wege dazu aufgezeigt.

Aus der EP-A-0 004 048 ist eine Anordnung zur Nachfeldsicherung für einen Sicherheitszaun aus Sicherheitsdraht bekannt, wobei dort der Sicherheitsdraht aus einem Widerstandsdraht besteht, der mit einer Abschirmung aus Metallgeflecht und einer darüber angeordneten Kunststoffummantelung versehen ist.

Die Vermeidung von Fehlalarmen ist für jeden, der sich mit Sicherheitsproblemen befaßt, oberster Grundsatz. Jeder Fehlalarm stellt die Tauglichkeit einer Sicherungsanlage erheblich in Zweifel.

Es ist daher die Aufgabe der Erfindung, Fehlalarme zu vermeiden, die durch Temperaturschwankungen verursacht werden können.

Die Aufgabe wird durch die Merkmale des Anspruchs 1 gelöst. Die Erfindung wird nun anhand der Zeichnungen erläutert.
Fig. 1 zeigt einen Sicherheitsdraht, wie er für die Geflechtsmatten verwendet wird.
Fig. 2 zeigt eine Schaltungsanordnung für den Sicherheitsdraht.
Fig. 3 zeigt eine Brückenschaltung.
Fig. 4 stellt einen Auslegeschalter dar.
Fig. 5 zeigt die Form des Zaunes.
Fig. 6 zeigt die Nachfeldsicherung.
Fig. 7 stellt eine Geflechtsmatte dar.

Für die Herstellung eines Zaungeflechtes wird ein Sicherheitsdraht gemäß Fig. 1 verwendet. Dieser Sicherheitsdraht enthält in der durch eine Stahlarmierung geschützten Seele zwei Widerstands- und zwei Kupferdrähte äußerlich gleicher Dimension und Beschaffenheit, die nach einer Schaltungsanordnung gemäß Fig. 2 an eine für Sicherheitszwecke nach DE-OS-2 834 957 gemäß Fig. 3 geeignete Brückenschaltung angeschlossen ist. Die im Sicherheitsdraht enthaltenen zwei Widerstandsdrähte A1 und A2 stellen je einen Brückenzweig der Brückenschaltung dar. Damit wird die Änderung durch die Außentemperatur automatisch kompensiert, da sich ja beide Brückenzweige gleichzeitig ändern und somit die Brücke immer im Gleichgewicht bleibt. Die beiden Widerstandsdrähte sind unter Zufhilfenahme der beiden Kupferdrähte B1 und B2 gemäß der Schaltungsanordnung mit Fig. 2 gegenläufig geschaltet, so daß ein Überbrückungsversuch in jedem Fall sofort zum Alarm führt.

Zum Schutz gegen Überklettern des Zaunes befindet sich im oberen Drittel des Zaunpfostens E in Fig. 4 ein federnd gelagerter Schalter A, B, C, D nach DE-OS-2 717 906, der bei seitlicher oder vertikaler Belastung einen Magnetschalter D auslöst. Diese Auslösung erfolgt mit Hebelarm (Ausleger) A über die Kippkante B und Taststift mit Rückholfeder C.

Zum Schutz gegen Unterkriechen ist das Geflecht eingegraben (auch Bachläufe sind schützbar) gemäß Fig. 5. Die für Objekte höchster Sicherheitsanforderung erforderliche Nachfeldsicherung (z. Z. 5 m) wird mit einem Geflecht aus dem oben beschriebenen Sicherheitsdraht gemäß Fig. 6, das nach einem besonderen Flechtverfahren ebenso wie alle anderen Zaungeflechte im Endlosverfahren geflochten wird und dadurch nur über einen Anschluß am Anfang und Ende der jeweiligen Matte angeschlossen werden muß, ausgerüstet.

Dieses Geflecht (Fig. 7) wird in Schräglage vom äußeren Zaun A über eine Feder D gegen den Punkt G, der auch als Zweitzaun ausgeführt sein kann, abgespannt. Das Zugseil oder die Zugstange F ist von der Mitte des Geflechts E zum Ausleger C mechanisch verbunden. Dadurch wird bei vertikaler Belastung durch einen Täter der im Pfosten A montierte Auslegerschalter B betätigt und Alarm ausgelöst.

Das gesamte System ist einfach, in Herstellung und Betrieb problemlos und bei handwerklich guter Arbeit fehleralarmfrei.

## Patentansprüche

1. Nachfeldsicherung für einen Sicherheitszaun als Sicherheitsdraht in Endlosgeflechtsmatten, wobei der Sicherheitsdraht aus Widerstandsdraht besteht, der mit einem Metallgeflecht und einer darüber angeordneten Kunststoffummantelung umgeben ist und mit einer als Alarmeinrichtung geeigneten Brückenschaltung, dadurch gekennzeichnet, daß zur Herstellung der Endlosgeflechtsmatten ein Sicherheitsdraht mit einer Seele bestehend aus zwei Widerstandsdrähten (A1, A2) und zwei Kupferdrähten (B1, B2) mit gleichen Dimensionen und nleicher äußerer Beschaffenheit verwendet wird

2. Nachfetdsicherung nach Anspruch 1, da durch gekennzeichnet, daß das Endlosgeflecht aus Sicherheitsdraht in Schräglage federnd aufgehängt vom Außenzaun nach innen bis zum Boden montiert ist.

3. Nachfeldsicherung nach Anspruch 1 oder 2, dadurch gekennzeichnet, daß die Alarmauslösung bei vertikaler Belastung des Schräggeflechtes über ein Zugseil oder eine Zugstange von dem Endlosgeflecht über einen Ausleger zu einem im oberen Drittel eines Zaunpfostens montierten Schalter (Auslegerschalter) erfolgt.

4. Nachfeldsicherung nach einem der Ansprüche 1 bis 3, dadurch gekennzeichnet, daß die im Sicherheitsdraht enthaltenen Widerstandsdrähte (A1, A2) über die Kupferdrähte (B1, B2) in gegenläufigem Sinn vorzugsweise an die als Alarmeinrichtung geeignete Brückenschaltung angeschlossen sind.

## Claims

1. Secondary-field fuse designed to be used for a safety fence as a safety wire in endless braiding matting with said safety wire being comprised of a resistance wire which is enclosed by a metal braiding and a plastic sheathing being arranged above thereof and being comprised of a bridge circuit, which is suitable as alarm device, characterized by using a safety wire having one core and comprising two resistance wires (A1, A2) and two copper wires (B1, B2) of equal size and equal external quality to manufacture the endless braiding matting.

2. Secondary-field fuse pursuant to claim 1, characterized by the endless braiding made of safety wiring being spring-suspended from the external fence in oblique arrangement towards the inner section down to ground level.

3. Secondary-field fuse pursuant to claim 1 or 2, characterized by the alarm being triggered under vertical load being imposed on said oblique braiding via a traction rope or traction rod from said endless braiding matting via a bracket arm to a switch (bracket arm switch) being mounted in the upper top third of a fence post.

4. Secondary-field fuse pursuant to one or more claims of 1 to 3, characterized by the resistance wires (A1, A2) contained in said safety wire being connected via said copper wires (B1, B2) counterclockwise preferably to the bridge circuit considered suitable as alarm device.

## Revendications

1. Système de sûreté-contrôle d'espaces enclos, prévu aux installations-clôtures et supposant des panneaux-entrelacs d'un câble de sécurité treillissé en continu, en l'occurrence un tressé de résistance garni d'une armature en treillis métallique sous gaine synthétique; présentant un couplage en pont à fonction d'unité- alarme. Spécificité du système: recours, à la fabrication desdits panneaux-entrelacs, à un câble de sécurité à noyau-faisceau de deux fils de résistance (A1, A2) et deux fils de cuivre (B1, B2) aux mêmes dimensions et conditions de surface.

2. Spécificités du système de sûreté-contrôle selon descriptif 1: la suspension flexible des panneaux-entrelacs, leur disposition oblique à partir des clôtures et leur ancrage à même le sol en retrait desdites enceintes.

3. Spécificité du système de sûreté-contrôle selon descriptif 1 ou 2: à la sollicitation verticale du panneau-entrelacs en position oblique, l'alarme sera déclenchée par l'action d'une corde ou tige de traction reliant par flèche interposée le panneau-entrelacs au conjoncteur (élément conjoncteur-flèche) logé dans le palis au-delà des deux tiers de sa hauteur.

4. Spécificité du système de sûreté-contrôle selon l'un des descriptifs 1 à 3: les fils de résistance (A1, A2) du câble de sécurité seront, reliés aux fils de cuivre (B1, B2), en premier lieu raccordés en montage respectivement contraire, au couplage en pont à fonction d'unité-alarme.
